# FASCICULE DE BREVET EUROPEEN

(11) **EP 0 277 048 B1**
(45) Date de publication et mention de la délivrance du brevet: **10.04.1991**
(21) Numéro de dépôt: 88400025.8
(22) Date de dépôt: 07.01.1988
(51) Int. Cl.: C25B 3/04

(54) **Procédé de synthèse électrochimique d'acides carboxyliques**
Verfahren zur elektrochemischen Herstellung von Carbonsäuren
Process for the electrochemical manufacture of carboxylic acids

(30) Priorité: 09.01.1987 FR 8700134
(43) Date de publication de la demande: 03.08.1988
(73) Titulaire: SOCIETE NATIONALE DES POUDRES ET EXPLOSIFS, F-75181 Paris Cédex 04 (FR)
(72) Inventeur: Moingeon, Marie-Odile, F-91100 Villabe (FR); Chaussard, Jacques, F-75015 Paris (FR); Troupel, Michel, F-77950 Maincy (FR); Saboureau, Christophe, F-77170 Brie Compte Robert (FR)

(56) Documents cités:
- EP-A- 0 189 120

## Description

La présente invention concerne un procédé d'électrosynthèse d'acides carboxyliques par réduction électrochimique, en présence de gaz carbonique, de composés organiques comportant au moins une liaison covalente simple carbone-hétéroatome, procédé mis en oeuvre dans une cellule d'électrolyse en milieu organique.

Les acides carboxyliques sont des produits couramment utilisés dans l'industrie chimique, notamment comme intermédiaires de synthèse de produits pharmaceutiques ou phytosanitaires. On peut en particulier citer leur usage pour la synthèse de pénicillines ainsi que pour celles d'anti-inflammatoires et d'insecticides.

FR 2 566 434 dont la Demanderesse est titulaire décrit la synthèse d'acides carboxyliques par réduction électrochimique, en présence de gaz carbonique, d'halogénures organiques. Le procédé est mis en oeuvre dans une cellule de préférence non compartimentée, en milieu organique. L'anode, en magnésium, est consommée au cours de l'électrosynthèse par la réaction électrochimique dont elle est le siège.

En pratique, ce procédé est fortement limité par la toxicité et/ou l'instabilité des halogénures organiques de départ ainsi que par les difficultés d'accès à ces composés.

Par exemple, la plupart des halogénures benzyliques sont lacrymogènes, irritants et corrosifs. Les plus réactifs sont particulièrement instables; le chlorure de paraméthoxybenzyle, les chlorométhyl et chloroéthyl thiophènes polymérisent spontanément à température ambiante avec un important dégagement gazeux d'acide chlorhydrique. Les alpha arylchloroéthanes subissent souvent des réactions de déhydrochloration conduisant à des dérivés styréniques indésirables. Toutes ces réactions parasites sont souvent accélérées du fait des conditions opératoires de l'électrocarboxylation (solvants polaires, présence de sels métalliques). Ainsi l'électrocarboxylation du chlorure de paraméthoxybenzyle ne donne l'acide paraméthoxyphénylacétique qu'avec un rendement de 50% alors que la matière première a totalement disparu.

L'électrocarboxylation de l'alpha chloroéthylthiophène ne donne des résultats satisfaisants qu'à des températures inférieures à _10°C, ce qui est contraignant.

L'accès aux halogénures benzyliques est difficile. La voie de synthèse la plus directe est la chlorométhylation de composés aromatiques ou hétérocycliques aromatiques. (synthèse du chlorométhylthiophène, du chlorométhylnaphtalène).

La formation de sous-produits fortement cancérigènes en limite considérablement l'application.

De façon générale, dans presque tous les cas, l'introduction d'un halogène dans une molécule organique nécessite l'utilisation d'un réactif dangereux et corrosif comme l'acide chlorhydrique, l'acide bromhydrique, le chlorure de thionyle, les chlorures de phosphore, le chlore, le brome.

Par ailleurs, BAIZER, dans J.O.C. 37,12, 1951-60, 1972, obtient des esters de benzyle ou des esters d'allyle, par réduction électrochimique, en présence de gaz carbonique, des halogénures de benzyle ou d'allyle correspondants, en milieu organique (diméthylformamide-DMF) en présence de chlorure de tétraéthylammonium comme électrolyte indifférent. La cathode est en mercure et l'anode en platine.

Les esters d'allyle ou de benzyle obtenus sont donc tout à fait stables vis-à-vis de l'électrocarboxylation puisqu'ils sont isolés avec d'excellents rendements.

Par ailleurs, malgré les quantités importantes de sels de tétraéthylammonium présentes pendant l'électrocarboxylation des halogénures organiques, il ne se forme pas d'acides dérivés de leur carboxylation.

Ces faits dissuadent l'homme de métier recherchant à obtenir des acides carboxyliques, d'électrocarboxyler des sels d'ammonium quaternaires ou des esters.

Le procédé selon l'invention, qui va à l'encontre de cet enseignement, permet, comparativement au procédé décrit dans FR 2 566 434 d'en conserver tous les avantages, et notamment ceux mentionnés dans la demande FR 2 566 434 elle-même, sans en avoir les inconvénients et notamment ceux précités liés à utilisation d'halogénures organiques.

Selon l'invention, le procédé d'électrosynthèse d'acides carboxyliques par réduction électrochimique, en présence de gaz carbonique, de composés organiques comportant au moins une liaison covalente simple carbone-hétéroatome, procédé mis en oeuvre en milieu organique dans une cellule d'électrolyse munie d'électrodes, l'anode étant en un métal choisi dans le groupe constitué par les métaux réducteurs et leurs alliages est caractérisé en ce que l'hétéroatome est choisi dans le groupe constitué par l'oxygène, l'azote, le soufre et le phosphore.

On entend par "leurs alliages" tout alliage contenant au moins un métal réducteur.

De façon préférée, le métal réducteur est choisi dans le groupe constitué par le magnésium, l'aluminium, le zinc et leurs alliages.

Les composés organiques comportant au moins une liaison covalente simple carbone-hétéroatome utilisable dans le cadre de la présente invention répondent à la formule générale R-Y dans laquelle R est un radical organique et Y un radical hétéroatomique, l'hétéroatome choisi dans le groupe constitué par l'oxygéne, l'azote, le soufre et le phosphore étant directement relié à un atome de carbone du radical organique R par une liaison covalente simple.

On obtient ainsi des acides carboxyliques de formule générale R-COOH par rupture dans R-Y de la liaison covalente simple reliant l'hétéroatome du radical Y à un atome de carbone du radical R et fixation du CO₂ sur cet atome de carbone.

On note parfois une isomérisation du radical R au cours de la réaction. C'est le cas notamment lorsque R est un radical allylique.

Lorsque l'hétéroatome est l'azote, Y est nécessairement un radical ammonium

Lorsque l'hétéroatome est le phosphore, Y est nécessairement un radical phosphonium

Lorsque l'hétéroatome est l'oxygène, Y est par exemple un radical

Lorsque l'hétéroatome est le soufre, Y est par exemple un radical

Les radicaux R₁, R₂ et R₃ sont des radicaux hydrocarbonés aliphatiques, aromatiques ou hétérocycliques, substitutés ou non substitués. Ils peuvent également former des cycles, entre eux ou avec le radical R.

Selon une variante préférée de l'invention, on obtient des acides carboxyliques insaturés. Dans ce cas l'atome de carbone du radical organique R qui est directement relié à l'hétéroatome du radical Y est hybridé "sp₃" (on dit parfois qu'un tel atome de carbone est un atome de carbone "saturé") et au moins un des atomes de carbone du radical R en position bêta par rapport à l'hétéroatome du radical Y est hybridé "sp₂". (On dit parfois qu'un tel atome de carbone est un atome de carbone "insaturé éthylénique"). Classiquement et par définition, l'hybridation "sp₃" est une hybridation tétraédrique et l'hybridation "sp₂" une hybridation trigonale plane.

Cet atome de carbone hybridé "sp₂" du radical R en position bêta par rapport à l'hétéroatome est de façon particulièrement préférée un atome de carbone éthylénique ou un atome de carbone faisant partie d'un cycle ou hétérocycle aromatique substitué ou non substitué.

Lorsque l'atome de carbone hybridé "sp₂" du radical R en position bêta par rapport à l'hétéroatome est un atome de carbone éthylénique, le radical R est de préférence un radical aliphatique comportant 3 à 10 atomes de carbone. C'est le cas par exemple lorsque R est un radical allylique.

Lorsque l'atome de carbone hybridé "sp₂" du radical R en position bêta par rapport à l'hétéroatome fait partie d'un cycle aromatique substitué ou non substitué, l'atome de carbone hybridé "sp₃" du radical R qui est directement relié à l'hétéroatome porte de préférence soit 2 atomes d'hydrogène, soit un atome d'hydrogène et un groupement méthyle ou éthyle ou isopropyle. Dans ce cas, on préfère particulièrement que le radical R soit un radical benzylique. Lorsque l'atome de carbone hybridé "sp₂" du radical R en position bêta par rapport à l'hétéroatome fait partie d'un hétérocycle aromatique substitué ou non substitué cet hétérocycle aromatique est de préférence le thiophène, le N-méthyl pyrrole, l'indole ou la pyridine.

C'est le cas par exemple lorsque R est le radical

Cet atome de carbone du radical R en position bêta peut également être un carbone acétylénique (hybridé "sp₁") ou celui d'un groupe carbonyle ou nitrile.

Le radical organique R peut comporter au moins un groupement fonctionnel non réductible dans les conditions de l'électrosynthèse. On peut citer par exemple les groupements carbonyle, nitrile, amines tertiaires, amides et le fluor.

Les composés organiques précités de formule générale R-Y sont généralement facilement accessibles par les méthodes classiques de la chimie organique. Leur synthèse ne présente pas de difficulté particulière, même à l'échelle industrielle.

L'anode peut avoir une forme quelconque et notamment toutes les formes classiques d'électrodes métalliques (fil torsadé, barreau plat, barreau cylindrique, barreau de section carrée, plaque, lit renouvelable, toile, grille, ruban, billes, grenaille, poudre, etc).

De façon préférée, on utilise un barreau cylindrique de diamètre adapté aux dimensions de la cellule.

Avant utilisation, il est préférable de nettoyer, chimiquement ou mécaniquement, la surface de l'anode.

La pureté du métal (ou de l'alliage) constituant l'anode n'est pas un paramètre important et les qualités industrielles conviennent.

La cathode est un métal quelconque tel que l'acier inoxydable, le nickel, le platine, l'or, le cuivre, ou du graphite. Elle est constituée, de façon préférée, par une grille ou une plaque cylindrique disposée concentriquement autour de l'anode. Pour des raisons économiques on utilise de préférence l'acier inoxydable.

Les électrodes sont alimentées en courant continu par l'intermédiaire d'une alimentation stabilisée.

Les solvants organiques utilisés dans le cadre de cette invention sont tous les solvants peu protiques usuellement utilisés en électrochimie organique. On peut citer par exemple l'hexaméthylphosphorotriamide (HMPT), le tétrahydrofuranne (THF), les mélanges THF-HMPT, la N-méthylpyrrolidone (NMP), la tétraméthylurée (TMU), le diméthylformamide (DMF), l'acétonitrile.

Les électroytes indifférents utilisés pour rendre le milieu conducteur ou plus conducteur peuvent être ceux habituellement utilisés en électrochimie organique. On peut citer par exemple le tétrafluoroborate de tétrabutylammonium (BF₄ NBu₄), le perchlorate de lithium (LiClO₄), le chlorure de tétrabutylammonium (ClNBu₄), le chlorure de tétraéthylammonium (ClNEt₄), le perchlorate de tétrabutylammonium (ClO₄NBu₄) et les sels de zinc, magnésium ou aluminium.

Lorsque l'électrolyte indifférent est un sel d'ammonium, celui-ci est au moins partiellement carboxylé selon l'invention mais d'une part la quantité d'électrolyte indifférent peut être faible comparativement au dérivé R-Y et d'autre part l'acide formé par carboxylation de l'électrolyte est facilement séparé de l'acide recherché obtenu par carboxylation du dérivé R-Y.

L'ajout d''un électrolyte indifférent n'est pas nécessaire lorsque le composé R-Y à réduire est lui-même ionique, comme c'est le cas par exemple pour les sels d'ammonium, de sulfonium ou de phosphonium.

Lorsque l'ajout d'un électrolyte indifférent est nécessaire, sa concentration dans le solvant organique est de préférence comprise entre 5 10^{_3} M et 5 10^{_2} M.

De façon également préférée, la concentration du composé R-Y à réduire dans le solvant organique est comprise entre 10^{_1} M et 1 M. Cette concentration peut donc être relativement élevée, ce qui est assez inhabituel en électrosynthèse. Cette constatation est bien sûr très intéressante sur le plan économique.

L'électrosynthèse est conduite de préférence dans une cellule non compartimentée
1) à une température généralement comprise entre 0°C et 60°C, de préférence entre 10 et 30°C environ, pour des raison pratiques de simplicité;
2) sous une densité de courant sur l'anode pouvant varier de 10^{_1} à 100 mA/cm², généralement comprise entre 10 et 50 mA/cm². On opère en général à intensité constante, mais on peut également opérer à tension constante, à potentiel contrôlé ou avec intensité et potentiel variables;
3) sous atmosphère de CO₂, la pression en gaz carbonique dans la cellule étant comprise entre 10^{_1} et 50 bar, de préférence la pression atmosphérique, par simplicité. Dans ce cas, on réalise par exemple un barbotage grâce à une tubulure plongeant dans la solution;
4) sous agitation de la solution, par exemple l'intermédiaire d'un barreau aimanté.

Après électrolyse, on isole l'acide carboxylique formé, et éventuellement le produit de départ non transformé.

L'invention est illustrée par les exemples non limitatifs qui suivent.

### Exemples 1 à 25

Pour réaliser ces exemples, on utilise une cellule d'électrolyse classique, non compartimentée, constituée de 2 parties.

La partie supérieure en verre est équipée de 5 tubulures permettant l'arrivée et la sortie du gaz carbonique, les passages électriques et les prélèvements éventuels de solution en cours d'électrolyse.

La partie inférieure est constituée par un bouchon muni d'un joint, vissé sur la partie supérieure en verre.

Le volume total de la cellule est de 150 cm³.

L'anode est un barreau cylindrique de magnésium dont le diamètre est de 1 cm. Elle est introduite dans la cellule par la tubulure centrale et plonge dans la solution sur une longueur de 20 cm environ. La surface initiale de travail de cette électrode est de 63 cm².

La cathode est une toile cylindrique en acier inoxydable disposée concentriquement autour de l'anode.

On introduit dans la cellule 100 cm³ de diméthylformamide (DMF), 10 g du composé R-Y à réduire et 0,5 g d'iodure de tétrabutylammonium pour assurer la conductivité de la solution, uniquement lorsque le composé R-Y n'est pas ionique.

On fait barboter du CO₂ dans la solution à l'aide d'une tubulure plongeant dans cette solution. La pression en CO₂ est la pression atmosphérique.

On agite la solution par l'intermédiaire d'un barreau aimanté et on maintient la température à environ 10°C.

Les électrodes sont alimentées en courant continu par l'intermédiaire d'une alimentation stabilisée et on impose alors une intensité constante de 2 A, soit une densité de courant de 32 mA/cm² sur l'anode de magnésium.

Après électrolyse et évaporation du DMF, on hydrolyse le milieu réactionnel par de l'acide chlorhydrique aqueux.

On extrait ensuite les composés organiques avec de l'éther éthylique, puis les acides sont récupérés par extraction alcaline.

Les produits obtenus sont identifiés selon les méthodes analytique classiques, à savoir notamment RMN, IR, CPG et spectrométrie de masse.

La quantité de courant mise en oeuvre pour chaque essai ainsi que les résultats obtenus figurent dans le tableau suivant:

### Exemple 26

L'électrolyse du chlorure de paraméthoxybenzyle, éthyle, diméthyle ammonium est conduite dans les mêmes conditions que pour l'exemple n° 23, mais dans une cellule en acier inoxydable sous une pression de 5 bars en CO₂ et à une température de 30°C.

Après une électrolyse correspondant au passage de 2,7 10⁵C par mole de sel d'ammonium, on isole l'acide anisylacétique avec un rendement de 73%.

### Exemple 27

L'électrolyse du chlorure de benzyl tributylammonium (2,4 10⁵C par mole du sel d'ammonium) dans les conditions de l'exemple 26, permet d'isoler l'acide phénylacétique avec un rendement de 83%.

### Exemple 28

L'électrolyse du dibenzyléther (3,4 10⁵C/mole de dibenzyléther), dans le mêmes conditions que celles de l'exemple 11, mais en remplaçant le diméthylformamide par l'acétonitrile et l'anode en magnésium par une anode en aluminium de mêmes dimensions, permet d'obtenir un taux de conversion du dibenzyléther de 54% et un rendement en acide phénylacétique isolé de 90% par rapport au dibenzyléther transformé.

### Exemple 29

On prépare une solution de chlorure de diméthylbenzylacétylammonium par addition, à + 5°C, de 9 g de chlorure d'acétyle à une solution de 15 g de diméthylbenzylamine dans 110 g de DMF. L'électrolyse de cette solution dans le dispositif décrit à l'exemple 1, à + 5°C, et sous un courant d'intensité 2 A, donne, après passage de 2,3 10⁵C par mole de chlorure de diméthylbenzylacétylammonium, l'acide phénylacétique que l'on a isolé avec un rendement de 15%.

## Revendications

1. Procédé d'électrosynthèse d'acides carboxyliques de formule générale R-COOH dans laquelle R est un radical organique par réduction électrochimique, en présence de gaz carbonique, de composés organiques répondant à la formule générale R-Y dans laquelle R a la signification précitée et Y est un radical hétéroatomique, l'hétéroatome du radical Y étant directement relié à un atome de carbone du radical R par une liaison covalente simple, procédé mis en oeuvre en milieu organique dans une cellule d'électrolyse munie d'électrodes où l'anode est en un métal choisi dans le groupe constitué par les métaux réducteurs et leurs alliages caractérisé en ce que l'hétéroatome du radical Y directement relié à un atome de carbone du radical R par une liaison covalente simple est choisi dans le groupe constitué par l'oxygène, l'azote, le soufre et le phosphore, le radical hétéroatomique Y étant
· un radical ammonium lorsque l'hétéroatome est l'azote
· un radical phosphonium lorsque l'hétéroatome est le phosphore.

2. Procédé selon la revendication 1 caractérisé en ce que l'anode est en un métal choisi dans le groupe constitué par le magnésium, l'aluminium, le zinc et leurs alliages.

3. Procédé selon l'une quelconque des revendications 1 et 2 caractérisé en ce que le radical hétéroatomique Y est choisi dans le groupe constitué par les radicaux carboxylate, carbonate, carbamate, alcoxy, sulfonate, sulfinate, sulfate, nitrate, phosphate, phosphite, alkylthio, thiocyanate, sulfinyl, sulfonyl, alcoxysulfinyl, alcoxysulfonyl, sulfonium.

4. Procédé selon l'une quelconque des revendications précédentes caractérisé en ce que l'atome de carbone du radical organique R qui est directement relié à l'hétéroatome du radical Y est hybridé "sp₃" et en ce que au moins un des atomes de carbone du radical R en position bêta par rapport à l'hétéroatome du radical Y est hybridé "sp₂".

5. Procédé selon la revendication 4 caractérisé en ce que l'atome de carbone hybridé "sp₂" du radical R en position bêta par rapport à l'hétéroatome du radical Y est un atome de carbone éthylénique ou un atome de carbone faisant partie d'un cycle ou hétérocycle aromatique, substitué ou non substitué.

6. Procédé selon l'une quelconque des revendications 4 et 5 caractérisé en ce que l'atome de carbone hybridé "sp₂" du radical R en position bêta par rapport à l'hétéroatome du radical Y est un atome de carbone éthylénique et en ce que le radical R est un radical aliphatique comportant 3 à 10 atomes de carbone.

7. Procédé selon l'une quelconque des revendications 4 et 5 caractérisé en ce que l'atome de carbone hybridé "sp₂" du radical R en position bêta par rapport à l'hétéroatome fait partie d'un cycle aromatique substitué ou non substitué et en ce que l'atome de carbone hydridé "sp₃" du radical R qui est directement relié à l'hétéroatome porte soit 2 atomes d'hydrogène soit un atome d'hydrogène et un groupement méthyle ou éthyle ou isopropyle.

8. Procédé selon la revendication 7 caractérisé en ce que le radical R est un radical benzylique.

9. Procédé selon l'une quelconque des revendications 4 et 5 caractérisé en ce que l'atome de carbone hybridé "sp₂" du radical R en position bêta par rapport à l'hétéroatome fait partie d'un hétérocycle aromatique choisi dans le groupe constitué par le thiophène, le N-méthylpyrrole, l'indole et la pyridine.

10. Procédé d'électrosynthèse selon l'une quelconque des revendications précédentes caractérisé en ce que l'on utilise un solvant organique choisi dans le groupe constitué par l'hexaméthylphosphorotriamide (HMPT), le tétrahydrofuranne (THF), les mélanges THF-HMPT, la N-méthylpyrrolidone (NMP), la tétraméthylurée (TMU), le diméthylformamide (DMF) et l'acétonitrile.

11. Procédé selon l'une quelconque des revendications précédentes caractérisé en ce qu'il est également mis en oeuvre en présence d'un électrolyte indifférent pour rendre le milieu conducteur ou plus conducteur.

12. Procédé selon la revendication 11 caractérisé en ce que la concentration de l'électrolyte indifférent est comprise entre 5 10^{_3} M et 5 10^{_2} M.

13. Procédé selon l'une quelconque des revendications précédentes caractérisé en ce que la concentration dans le solvant organique des composés organiques répondant à la formule générale RY est comprise entre 10^{_1} M et 1 M.

14. Procédé selon l'une quelconque des revendications précédentes caractérisé en ce que l'électrosynthèse est conduite à une température comprise entre 10 et 30°C.

15. Procédé selon l'une quelconque des revendications précédentes caractérisé en ce que la pression en gaz carbonique est la pression atmosphérique.

16. Procédé selon l'une quelconque des revendications précédentes caractérisé en ce que l'électrosynthèse est conduite à intensité constante.

17. Procédé selon l'une quelconque des revendications précédentes caractérisé en ce que la cathode est en acier inoxydable.

## Patentansprüche

1. Verfahren zur Elektrosynthese von Carbonsäuren der allgemeinen Formel R-COOH, in der R eine organische Gruppe bedeutet, durch elektrochemische Reduktion von organischen Verbindungen der allgemeinen Formel R-Y, in der R die oben angegebene Bedeutung besitzt und Y eine ein Heteroatom enthaltende Gruppe darstellt, das über eine einfache kovalente Bindung direkt an ein Kohlenstoffatom der Gruppe R gebunden ist, in einem organischen Medium in Gegenwart von gasförmigem Kohlendioxid in einer mit Elektroden versehenen Elektrolysezelle, von denen die Anode aus einem unter den reduzierenden Metallen und ihren Legierungen ausgewählten Metall besteht, dadurch gekennzeichnet, daß das über eine einfache kovalente Bindung direkt an ein Kohlenstoffatom der Gruppe R gebundene Heteroatom der Gruppe Y unter Sauerstoff, Stickstoff, Schwefel und Phosphor ausgewählt ist, wobei die ein Heteroatom enthaltende Gruppe Y
- eine Ammoniumgruppe ist, wenn das Heteroatom Stickstoff ist, und
- eine Phosphoniumgruppe ist, wenn das Heteroatom Phosphor ist.

2. Verfahren nach Anspruch 1, dadurch gekennzeichnet, daß die Anode aus einem unter Magnesium, Aluminium, Zink und deren Legierungen ausgewählten Metall besteht.

3. Verfahren nach Anspruch 1 oder 2, dadurch gekennzeichnet, daß die ein Heteroatom enthaltende Gruppe Y unter folgenden Gruppen ausgewählt ist: Carboxylat, Carbonat, Carbamat, Alkoxy, Sulfonat, Sulfinat, Sulfat, Nitrat, Phosphat, Phosphit, Alkylthio, Thiocyanat, Sulfinyl, Sulfonyl, Alkoxysulfinyl, Alkoxysulfonyl und Sulfonium.

4. Verfahren nach einem der vorhergehenden Ansprüche, dadurch gekennzeichnet, daß das direkt an das Heteroatom der Gruppe Y gebundene Kohlenstoffatom der organischen Gruppe R sp³ -hybridisiert ist und mindestens eines der Kohlenstoffatome der Gruppe R in β-Stellung in bezug auf das Heteroatom der Gruppe Y sp² -hybridisiert ist.

5. Verfahren nach Anspruch 4, dadurch gekennzeichnet, daß das sp² -hybridisierte Kohlenstoffatom der Gruppe R in β-Stellung in bezug auf das Heteroatom der Gruppe Y ein ethylenisches Kohlenstoffatom oder ein Kohlenstoffatom ist, das Teil eines aromatischen Rings oder aromatischen heterocyclischen Rings ist, wobei diese Ringe substituiert oder unsubstituiert sind.

6. Verfahren nach Anspruch 4 oder 5, dadurch gekennzeichnet, daß das sp² -hybridisierte Kohlenstoffatom der Gruppe R in β-Stellung in bezug auf das Heteroatom der Gruppe Y ein ethylenisches Kohlenstoffatom ist und die Gruppe R eine aliphatische Gruppe mit 3 bis 10 Kohlenstoffatomen darstellt.

7. Verfahren nach Anspruch 4 oder 5, dadurch gekennzeichnet, daß das sp² -hybridisierte Kohlenstoffatom der Gruppe R in β-Stellung in bezug auf das Heteroatom Teil eines substituierten oder unsubstituierten aromatischen Rings ist und das sp³ -hybridisierte Kohlenstoffatom der Gruppe R, das direkt an das Heteroatom gebunden ist, entweder zwei Wasserstoffatome oder ein Wasserstoffatom und eine Methyl-, Ethyl- oder Isopropylgruppe aufweist.

8. Verfahren nach Anspruch 7, dadurch gekennzeichnet, daß die Gruppe R eine Benzylgruppe ist.

9. Verfahren nach Anspruch 4 oder 5, dadurch gekennzeichnet, daß das sp² -hybridisierte Kohlenstoffatom der Gruppe R in β-Stellung in bezug auf das Heteroatom Teil eines aromatischen Heterozyklus ist, der unter Thiophen, N-Methylpyrrol, Indol und Pyridin ausgewählt ist.

10. Verfahren nach einem der vorhergehenden Ansprüche, dadurch gekennzeichnet, daß ein organisches Lösungsmittel verwendet wird, das ausgewählt ist unter Hexamethylphosphortriamid (HMPT), Tetrahydrofuran (THF), THF-HMPT-Gemischen, N-Methylpyrrolidon (NMP), Tetramethylharnstoff (TMU), Dimethylformamid (DMF) und Acetonitril.

11. Verfahren nach einem der vorhergehenden Ansprüche, dadurch gekennzeichnet, daß es ferner in Gegenwart eines indifferenten Elektrolyten durchgeführt wird, um damit das Medium elektrisch leitend zu machen oder seine Leitfähigkeit zu erhöhen.

12. Verfahren nach Anspruch 11, dadurch gekennzeichnet, daß die Konzentration des indifferenten Elektrolyten 5·10^{_3} bis 5·10^{_2} M beträgt.

13. Verfahren nach einem der vorhergehenden Ansprüche, dadurch gekennzeichnet, daß die Konzentration der organischen Verbindungen der allgemeinen Formel RY im organischen Lösungsmittel 10^{_1} bis 1 M beträgt.

14. Verfahren nach einem der vorhergehenden Ansprüche, dadurch gekennzeichnet, daß die Elektrosynthese bei einer Temperatur von 10 bis 30°C durchgeführt wird.

15. Verfahren nach einem der vorhergehenden Ansprüche, dadurch gekennzeichnet, daß der Druck des gasförmigen Kohlendioxids dem Atmosphärendruck entspricht.

16. Verfahren nach einem der vorhergehenden Ansprüche, dadurch gekennzeichnet, daß die Elektrosynthese bei konstanter Stromstärke durchgeführt wird.

17. Verfahren nach einem der vorhergehenden Ansprüche, dadurch gekennzeichnet, daß die Kathode aus rostfreiem Stahl besteht.

## Claims

1. Process for the electrosynthesis of carboxylic acids of the general formula R-COOH in which R is an organic radical by electrochemical reduction, in the presence of carbon dioxide, of organic compounds corresponding to the general formula R-Y in which R has the meaning given above and Y is a hetero atom-containing radical, the hetero atom of the radical Y being directly linked to a carbon atom of the radical R by a single covalent bond, which process is performed in an organic medium in an electrolysis cell equipped with electrodes, where the anode is made of a metal chosen from the group consisting of reducing metals and their alloys characterized in that the hetero atom of the radical Y, which is directly linked to a carbon atom of the radical R by a single covalent bond, is chosen from the group consisting of oxygen, nitrogen, sulphur and phosphorus, the hetero atom-containing radical Y being
an ammonium radical when the hetero atom is nitrogen or
a phosphonium radical when the hetero atom is phosphorus.

2. Process according to Claim 1, characterized in that the anode is made of a metal chosen from the group consisting of magnesium, aluminium, zinc and their alloys.

3. Process according to either of Claims 1 and 2, characterized in that the hetero atom-containing radical Y is chosen from the group consisting of carboxylate, carbonate, carbamate, alkoxy, sulphonate, sulphinate, sulphate, nitrate, phosphate, phosphite, alkylthio, thiocyanate, sulphinyl, sulphonyl, alkoxysulphinyl, alkoxysulphonyl and sulphonium radicals.

4. Process according to any one of the preceding claims, characterized in that the carbon atom of the organic radical R which is directly linked to the hetero atom of the radical Y is "sp³" hybridized and in that at least one of the carbon atoms of the radical R in the beta position relative to the hetero atom of the radical Y is "sp²" hybridized.

5. Process according to Claim 4 characterized in that the "sp²" hybridized carbon atom of the radical R in the beta position relative to the hetero atom of the radical Y is an ethylenic carbon atom or a carbon atom which forms part of a substituted or unsubstituted aromatic heterocycle or ring.

6. Process according to either of Claims 4 and 5, characterized in that the "sp²" hybridized carbon atom of the radical R in the beta position relative to the hetero atom of the radical Y is an ethylenic carbon atom and in that the radical R is an aliphatic radical containing 3 to 10 carbon atoms.

7. Process according to either of Claims 4 and 5, characterized in that the "sp²" hybridized carbon atom of the radical R in the beta position relative to the hetero atom forms part of a substituted or unsubstituted aromatic ring and in that the "sp³" hybridized carbon atom of the radical R which is directly linked to the hetero atom carries either 2 hydrogen atoms or a hydrogen atom and a methyl or ethyl or isopropyl group.

8. Process according to Claim 7, characterized in that the radical R is a benzyl radical.

9. Process according to either of Claims 4 and 5, characterized in that the "sp²" hybridized carbon atom of the radical R in the beta position relative to the hetero atom forms part of an aromatic heterocycle chosen from the group consisting of thiophene, N-methylpyrrole, indole and pyridine.

10. Electrosynthesis process according to any one of the preceding claims, characterized in that an organic solvent chosen from the group consisting of hexamethylphosphorotriamide (HMPT), tetrahydrofuran (THF), THF-HMPT mixtures, N-methylpyrrolidone (NMP), tetramethylurea (TMU), dimethylformamide (DMF) and acetonitrile is employed.

11. Process according to any one of the preceding claims, characterized in that it is also performed in the presence of a supporting electrolyte to make the medium conductive or more conductive.

12. Process according to Claim 11, characterized in that the concentration of the supporting electrolyte is between 5 × 10^{_3} M and 5 × 10^{_2} M.

13. Process according to any one of the preceding claims, characterized in that the concentration, in the organic solvent, of the organic compounds corresponding to the general formula R-Y is between 10^{_1} M and 1 M.

14. Process according to any one of the preceding claims, characterized in that the electrosynthesis is carried out at a temperature of between 10 and 30°C.

15. Process according to any one of the preceding claims, characterized in that the carbon dioxide pressure is atmospheric pressure.

16. Process according to any one of the preceding claims, characterized in that the electrosynthesis is carried out at a constant intensity.

17. Process according to any one of the preceding claims, characterized in that the cathode is made of stainless steel.
